# EUROPÄISCHE PATENTSCHRIFT

(11) **EP 4 310 283 B1**
(45) Veröffentlichungstag und Bekanntmachung des Hinweises auf die Patenterteilung: **18.02.2026**
(21) Anmeldenummer: 22186034.9
(22) Anmeldetag: 20.07.2022
(51) Int. Cl.: E05B 63/00, E05C 9/10, B63B 19/00, B63B 43/32, E05C 9/06, E05C 9/18, E05B 51/02, E05B 65/00

(54) **TÜR- ODER LUKENANORDNUNG SOWIE FAHRZEUG ODER GEBÄUDE**
DOOR OR HATCH ASSEMBLY AND VEHICLE OR BUILDING
AGENCEMENT DE PORTE OU D'ÉCOUTILLE, AINSI QUE VÉHICULE OU BÂTIMENT

(43) Veröffentlichungstag der Anmeldung: 24.01.2024
(73) Patentinhaber: NVL B.V. & Co. KG, 28759 Bremen (DE)
(72) Erfinder: BURZAN, Paul, 20457 Hamburg (DE); RAMSEL, Alexander, 20457 Hamburg (DE); RUPPERT, Andreas, 20457 Hamburg (DE); MITTELSTAEDT, Roland, 20457 Hamburg (DE); SEEMANN, Ralf, 20457 Hamburg (DE)
(74) Vertreter: Marschall, Stefan

(56) Entgegenhaltungen:
- DE-A1- 102015 209 289
- DE-B3- 102006 041 192
- DE-U1- 20 311 878
- US-A1- 2002 163 208
- US-A1- 2021 332 621

## Beschreibung

Die Erfindung betrifft eine Tür- oder Lukenanordnung, insbesondere für ein Fahrzeug oder ein Gebäude, wobei die Tür- oder Lukenanordnung ein verschwenkbar in einer Zarge aufgenommenes Blatt zum Verschließen einer Zargenöffnung aufweist. Darüber hinaus betrifft die Erfindung ein Fahrzeug oder ein Gebäude mit einer derartigen Tür- oder Lukenanordnung.

Aus dem Stand der Technik ist eine Vielzahl von gegenüber Druckwellen hermetisch dicht schließenden bzw. schocksicheren Schiffstüren und Luken für Wasserfahrzeuge bekannt. Aus der DE 10 2006 041 192 B3 ist eine Vorrichtung zur schocksicheren sowie gas-/wasserdichten Tür- oder Lukenanordnung auf Marineschiffen bekannt. Die Vorrichtung verfügt über eine Zarge und ein darin verschwenkbar angeordnetes Blatt, das mit der Zarge unter Einschaltung von Dichtungen mechanisch über einen schwenkbaren Betätigungshebel als Vorreiber verriegelbar ist. Zur Verriegelung sind an verstellbaren Gestängeelementen über den Umfang der Zarge verteilte Laschen befestigt, die mit korrespondierenden Laschen am Blatt in der Schließstellung zusammenwirken. Hierzu wird über den Betätigungshebel eine Verschiebung der Gestängeelemente über den Umfang der Führung bewirkt, so dass die Verriegelungslaschen der Zarge unter die Laschen des Blatts zur Arretierung verschiebbar sind.

Die DE 10 2015 209 289 A1 zeigt eine Türanordnung, deren Verriegelungssystem in einer Zarge angeordnet ist. Ein Betätigungshebel befindet sich an dem Türblatt.

Das Verriegelungssystem ist motorbetrieben. Im Notfall kann die Tür über den Betätigungshebel manuell geöffnet werden. Hierzu wirkt der Betätigungshebel auf einen verschwenkbar gelagerten Riegel, der durch den Betätigungshebel aus seiner ausgefahrenen Verriegelungsposition in eine eingefahrene Freigabestellung verschwenkt wird und hierdurch eine von ihm blockierte Falle freigibt. Die Falle selbst wird dann über den Betätigungshebel bzw. eine türseitige Hebelanordnung in ihre Freigabestellung verschoben.

Aufgabe der Erfindung ist es, eine verbesserte Verriegelung für eine Tür- oder Lukenanordnung für ein Fahrzeug oder ein Gebäude bereitzustellen.

Die eingangs genannte Aufgabe wird zunächst dadurch gelöst, dass die Zarge ein Verriegelungssystem zum Verriegeln des Blattes mit der Zarge und das Blatt einen Betätigungshebel zum Betätigen des Verriegelungssystems aufweist.

Infolgedessen ist eine intuitive, ergonomische und sichere Bedienbarkeit der Tür- oder Lukenanordnung durch einen Benutzer gegeben. Darüber hinaus ist eine einhändige Verriegelung möglich. Unter dem Begriff des "Fahrzeugs" ist im Rahmen dieser Beschreibung, ein Landfahrzeug, ein Wasserfahrzeug, ein Unterwasserfahrzeug, ein Luftfahrzeug sowie ein Raumfahrzeug zu verstehen.

Erfindungsgemäß weist das Verriegelungssystem eine Koppeleinrichtung mit einem verschwenkbar angelenkten Mitnehmer auf. Hierdurch ist eine mechanische Entkopplung des Betätigungshebels von dem zargenseitigen Verriegelungssystem gegeben, so dass dieses unabhängig von dem Betätigungshebel und beispielsweise automatisiert von einem Aktor betätigbar ist. Der Mitnehmer kann zum Beispiel eine Formgebung aufweisen, die einem gleichseitigen Dreieck entspricht.

Bei einer technisch vorteilhaften Ausgestaltung ist der Betätigungshebel zweiseitig ausgebildet und um einen Drehpunkt verschwenkbar an dem Blatt aufgenommen, wobei der Betätigungshebel beidseits des Drehpunkts einen langen Handgriff und einen kurzen Betätigungsfinger aufweist und der Betätigungsfinger dazu ausgebildet ist, mittels der Koppeleinrichtung das Verriegelungssystem zu betätigen. Hierdurch werden relativ kleine manuelle Bedienkräfte in hohe Betätigungskräfte für das Verriegelungssystem transformiert. Der Betätigungsfinger verfügt bevorzugt über eine gekrümmte Formgebung.

Bevorzugt befindet sich der Handgriff in einem Entriegelungszustand des Verriegelungssystems in einer Parallelposition in Bezug zu einer der Koppeleinrichtung zugewandten Seite des Blattes und in einem Verriegelungszustand in einer Orthogonalposition hierzu. Infolgedessen ist auch in Stresssituationen eine intuitive optische Wahrnehmbarkeit des Entriegelungszustands und des Verriegelungszustands durch einen Benutzer gewährleistet.

Im Fall einer vorteilhaften Weiterbildung ist vorgesehen, dass das Verriegelungssystem eine Mehrzahl von umfangsseitig verteilten Riegeln aufweist, wobei die Riegel im Verriegelungszustand jeweils eine blattseitige Lasche hintergreifen und dabei eine jeweils für den Durchtritt einer Lasche vorgesehene zargenseitige Aussparung blockieren und die Riegel im Entriegelungszustand die jeweils zugeordnete zargenseitige Aussparung für den Durchtritt der zugeordneten Lasche freigeben und den Hintergriff der jeweiligen Lasche aufheben. Hierdurch ist eine zuverlässige mehrfache Verriegelung des Blattes innerhalb der Zarge gegeben.

Bevorzugt weisen die Riegel des Verriegelungssystems jeweils eine keilförmig geneigte Anlauffläche für jeweils eine blattseitige Lasche auf, wobei die Anlaufflächen jeweils in Richtung der Laschen geneigt sind. Hierdurch wird das Hintergreifen der blattseitigen Laschen durch die zargenseitigen Riegel erleichtert und die anfänglich notwendige Verriegelungskraft vermindert. Zugleich nimmt die Anpresskraft, mit der das Blatt gegen die Zarge gezogen wird, bis zum Ende des Verriegelungsvorgangs stetig zu.

Nach Maßgabe einer weiteren Ausgestaltung ist vorgesehen, dass beim Übergang vom Entriegelungszustand in den Verriegelungszustand ein freier Endabschnitt des Betätigungsfingers an einer Rückenfläche des Mitnehmers entlang gleitet, wobei dieser aus einer Grundstellung zurückweicht und eine konkave Innenfläche des Betätigungsfingers an einem kurzen Schenkel eines U-Profils der Koppeleinrichtung entlang gleitet und das U-Profil und die mit diesem mittels eines Synchronmechanismus verbundenen Riegel in einer ersten Umfangsrichtung der Zarge verschiebt, bis der Verriegelungszustand erreicht ist. Hierdurch wird der Verriegelungszustand auf intuitive Weise durch einfaches Niederdrücken des Betätigungshebels erreicht.

Erfindungsgemäß ist vorgesehen, dass der Mitnehmer nach dem Passieren des Betätigungsfingers des Betätigungshebels aufgrund einer Vorspannkraft einer Feder in seine Grundstellung zurückschnappt und beim Übergang vom Verriegelungszustand in den Entriegelungszustand entgegen der Kraftwirkung des anlaufenden Betätigungsfingers in seiner Grundstellung verharrt, so dass eine konvexe Außenfläche des Betätigungsfingers an einer Anlauffläche des Mitnehmers entlang gleitet und das U-Profil und die mit diesem mittels des Synchronmechanismus verbundenen Riegel in einer der ersten Umfangsrichtung entgegen gesetzten zweiten Umfangsrichtung der Zarge mitnimmt bis der Entriegelungszustand erreicht ist. Hierdurch wird der Entriegelungszustand auf intuitive Weise durch einfaches Anheben des Betätigungshebels erreicht.

Bevorzugterweise ist das Verriegelungssystem mittels mindestens eines Aktors in den Verriegelungszustand versetzbar. Infolgedessen ist mindestens eine Tür- oder Lukenanordnung von einer zentralen Stelle nach Art einer Zentralverriegelung in den Verriegelungszustand versetzbar. Hierbei ist vorausgesetzt, dass sich die Tür- oder Lukenanordnung im vollständig geschlossenen, jedoch unverriegelten Zustand befindet und der mindestens eine Aktor nicht selbsthemmend ausgeführt ist bzw. eine nicht zu hohe Kraft erforderlich ist, um den Aktor wieder in die Entriegelungsstellung zurück zu versetzen bzw. zurück zu bewegen.

Im Fall einer weiteren Ausgestaltung ist vorgesehen, dass der mittels des mindestens einen Aktors aktivierte Verriegelungszustand des Verriegelungssystems durch das Verschwenken des Handgriffs in die Orthogonalposition und anschließendes Verschwenken in die Parallelposition manuell aufhebbar ist. Hierdurch lässt sich eine mittels des Aktors verriegelte Tür- oder Lukenanordnung erforderlichenfalls manuell wieder öffnen. Hierbei wird davon ausgegangen, dass sich der Handgriff zu Beginn, während und nach dem Abschluss der Verriegelung mit Hilfe des Aktors in der Parallelposition zu der Zarge befindet. Weiterhin sollte der Aktor dem Wechsel zwischen Verriegelungszustand und Entriegelungszustand keinen nennenswerten mechanischen Widerstand entgegensetzen. Der Aktor ist demzufolge bevorzugt nicht selbsthemmend ausgeführt. Beispielsweise könnte ein nach dem Verfahrvorgang belüfteter Pneumatikzylinder oder ein nach dem Verfahrvorgang druckloser Hydraulikzylinder zum Einsatz kommen.

Bevorzugt weist der Handgriff des Betätigungshebels einen gekröpften Abschnitt auf. Hierdurch weist der Handgriff in der Orthogonalposition einen hinreichend großen Abstand zur Zarge auf.

Darüber hinaus wird die eingangs genannte Aufgabe durch ein Fahrzeug oder Gebäude mit mindestens einer Tür- oder Lukenanordnung nach einem der Patentansprüche 1 bis 11 gelöst. Hierdurch ist ein intuitiv und einhändig bedienbarer und zugleich sicherer Verschluss eines Fahrzeugs oder eines Gebäudes gegeben.

Im Folgenden wird ein bevorzugtes Ausführungsbeispiel der Erfindung anhand von schematischen Figuren näher erläutert. In den Figuren sind dieselben konstruktiven Elemente mit denselben Bezugsziffern versehen. Es zeigen
- Figur 1: eine Draufsicht einer Innenseite einer Tür- oder Lukenanordnung in einem Entriegelungszustand,
- Figur 2: eine Draufsicht auf die Innenseite der Tür- oder Lukenanordnung von Fig. 1 in einem Verriegelungszustand,
- Figur 3: eine perspektivische Ansicht eines Verriegelungssystems mit einem Betätigungshebel der Tür- oder Lukenanordnung von Fig. 1 im Entriegelungszustand,
- Figur 4: einen vergrößerten Ausschnitt der perspektivischen Ansicht des Verriegelungssystems sowie des Betätigungshebels der Tür- oder Lukenanordnung von Fig. 3 im Entriegelungszustand,
- Figur 5: eine perspektivische Ansicht des Verriegelungssystems und des Betätigungshebels der Tür- oder Lukenanordnung von Fig. 4 im Verriegelungszustand, und
- Figur 6: eine alternative Ausführungsform des Verriegelungssystems der Tür- oder Lukenanordnung in einem teilweise verriegelten Zustand.

Die Figur 1 zeigt eine Draufsicht einer Innenseite einer Tür- oder Lukenanordnung in einem Entriegelungszustand. Eine Tür- oder Lukenanordnung 100 umfasst unter anderem ein in einer Zarge 102 mit Hilfe von vier Scharnieren S_{1,...,4} verschwenkbar aufgenommenes Blatt 106 zum Verschließen einer Zargenöffnung 110. Im Bereich einer Innenseite 112 der Tür- oder Lukenanordnung 100 ist ferner ein komplexes Verriegelungssystem 116 zum mehrfachen Verriegeln des Blattes 106 mit der Zarge 102 vorgesehen. An bzw. auf einer Blattinnenseite 118 ist ein Betätigungshebel 120 zum Betätigen des Verriegelungssystems 116 angeordnet.

Das Verriegelungssystem 116 der Tür- oder Lukenanordnung 100 umfasst hier lediglich exemplarisch zwölf blattseitige Laschen L_{1,...,12}, die mit zwölf zargenseitigen Riegeln R_{1,...,12} zum Verriegeln der Tür- oder Lukenanordnung 100 zusammenwirken. Die Laschen L_{1,...,12} sowie die Riegel R_{1,...,12} sind hier nur beispielhaft im Wesentlichen umfangsseitig gleichmäßig zueinander beabstandet an der Zarge 102 bzw. an dem Blatt 106 positioniert. Alternativ können weniger oder mehr als zwölf Laschen und Riegel an der Tür- oder Lukenanordnung 100 vorgesehen sein, wobei jeweils eine Lasche mit einem zugeordneten Riegel zusammenwirkt. Darüber hinaus ist eine umfangsseitig zumindest abschnittsweise ungleichmäßige Beabstandung der Laschen und Riegel möglich.

In dem hier illustrierten Entriegelungszustand geben die Riegel R_{1,...,12} eine ihnen jeweils zugeordnete - der besseren zeichnerischen Übersicht halber hier jedoch nicht bezeichnete - zargenseitige Aussparung frei bzw. heben den Hintergriff der Laschen L_{1,...,12} auf, so dass die blattseitigen Laschen L_{1,...,12} durch die zargenseitigen Aussparungen hindurchtreten können und die Tür- oder Lukenanordnung 100 problemlos geöffnet werden kann. Die Riegel R_{1,...,12} sind mittels eines umlaufenden Synchronmechanismus 126 miteinander mechanisch gekoppelt und demzufolge von einem Benutzer unter anderem mittels des zentralen Betätigungshebels 120 gleichzeitig betätigbar. Das Verriegelungssystem 116 ist zu diesem Zweck mittels einer Koppeleinrichtung 130 mechanisch an den Betätigungshebel 120 angebunden. Der Betätigungshebel 120 ist bevorzugt zweiseitig, das heißt als ein zweiseitiger Hebel ausgeführt und hierbei in einem Drehpunkt 132 verschwenkbar an der Blattinnenseite 118 des Blatts 106 gelagert. Beidseits des Drehpunkts 132 weist der Betätigungshebel 120 einen langen Handgriff 134 und einen in Relation zu diesem kurzen, gekrümmten Betätigungsfinger 140 auf, wobei der Betätigungsfinger 140 dazu ausgebildet ist, das Verriegelungssystem 116 mittels der zwischengeschalteten Koppeleinrichtung 130 zu betätigen. Der lange Handgriff 134 des Betätigungshebels 120 weist einen gekröpften Abschnitt 136 auf, um den Abstand zur Zarge 102 zu vergrößern und hierdurch das Ergreifen mittels der Hand zu erleichtern.

In dem hier illustrierten Entriegelungszustand des Verriegelungssystems 116 der Tür- oder Lukenanordnung 100 befindet sich der Handgriff 134 des Betätigungshebels 120 in einer Parallelposition in Bezug zu einer der Koppeleinrichtung 130 zugewandten Seite 144 des Blattes 106, wohingegen sich der Handgriff 134 in einem Verriegelungszustand in einer Orthogonalposition hierzu befindet (vgl. insb. Fig. 2).

Durch die Parallelposition wird dem Benutzer auf eine intuitiv unmittelbar wahrnehmbare Art und Weise eindeutig signalisiert, dass sich die Tür- oder Lukenanordnung 100 im Entriegelungszustand befindet und problemlos geöffnet und passiert werden kann.

Ausgehend vom Entriegelungszustand können durch das benutzerseitige Verschwenken des Betätigungshebels 120 in Richtung des schwarzen Pfeils 150 um ungefähr eine Viertelumdrehung im Uhrzeigersinn die zargenseitigen Riegel R_{1,...,12} in einer ersten Umfangsrichtung U₁ verschoben werden, um den Verriegelungszustand der Tür- oder Lukenanordnung 100 einzustellen (vgl. insb. Fig. 2).

Die Figur 2 zeigt eine Draufsicht die Innenseite der Tür- oder Lukenanordnung von Fig. 1 in einem Verriegelungszustand.

Die Zargenöffnung 110 der Tür- oder Lukenanordnung 100 ist durch das Blatt 106 verschlossen, das mittels der vier Scharniere S_{1,...,4} an der Zarge 102 angelenkt ist.

Im Unterschied zu der Darstellung von Fig. 1 befinden sich der Handgriff 134 sowie der Betätigungsfinger 140 des um den Drehpunkt 132 verschwenkbaren Betätigungshebels 120 hier in einer Orthogonalposition in Bezug zu der Seite 144 des Blattes 106 bzw. aus der Sicht des Benutzers in einer näherungsweise waagerechten Stellung, so dass dem Benutzer auf eine, auch in einer Stress- oder Gefahrensituation auf intuitiv wahrnehmbare Art und Weise unmissverständlich angezeigt wird, dass sich die Tür- oder Lukenanordnung 100 im Verriegelungszustand befindet und ein Passieren unmöglich ist.

Im Verriegelungszustand hintergreifen die zargenseitigen Riegel R_{1,...,12} jeweils die blattseitigen Laschen L_{1,...,12} des mittels des Betätigungshebels 120 zentral bedienbaren Verriegelungssystems 116 bzw. bedecken die hier gleichfalls nicht bezeichneten Aussparungen und blockieren somit einen Durchtritt der blattseitigen Laschen L_{1,...,12} durch die Aussparungen innerhalb der Zarge 102.

Durch das Verschieben der zargenseitigen Riegel R_{1,...,12} in einer zweiten Umfangsrichtung U₂ durch das Verschwenken des Betätigungshebels aus der Orthogonalposition zurück in die Parallelposition von Fig. 1 kann wiederum der Entriegelungszustand der Tür- oder Lukenanordnung 100 erreicht werden. Die zweite Umfangsrichtung U₂ ist der ersten Umfangsrichtung entgegengesetzt orientiert (vgl. Fig. 1, Bezugszeichen U₁).

Um ausgehend vom gegebenen Verriegelungszustand wiederum den Entriegelungszustand einzustellen, ist es erforderlich den Handgriff 134 des Betätigungshebels 120 in Richtung des schwarzen Pfeils 152 um etwa eine Viertelumdrehung im Gegenuhrzeigersinn zu verschwenken, wodurch sich die Riegel R_{1,...,12} in der zweiten Umfangsrichtung U₂ verschieben und die zargenseitigen Aussparungen für einen Durchtritt der blattseitigen Laschen L_{1,...,12} wiederum freigeben.

Die Figur 3 illustriert eine perspektivische Ansicht eines Verriegelungssystems mit einem Betätigungshebel der Tür- oder Lukenanordnung von Fig. 1 im Entriegelungszustand. Die Zargenöffnung 110 der Zarge 102 ist durch das Blatt 106 vollständig verschlossen, sodass sich die Tür- oder Lukenanordnung 100 im geschlossenen, jedoch unverriegelten Zustand befindet.

Der Riegel R₁ des Verriegelungssystems 116 befindet sich in der zweiten Umfangsrichtung U₂ in seiner am weitesten zurückgezogenen Position, wodurch der Riegel R₁ die Aussparung A₁ vollständig freigibt, so dass die blattseitige Lasche L₁ in Richtung des schwarzen Pfeils 160 durch die Aussparung A₁ hindurchtreten und die Tür- oder Lukenanordnung 100 durch das Herausschwenken des Blattes 106 aus der Zarge 102 geöffnet werden kann. Dasselbe gilt für die übrigen, hier nicht dargestellten Riegel, Laschen und Aussparungen des Verriegelungssystems 116.

Der Riegel R₁ sowie alle weiteren Riegel weisen jeweils eine in Richtung der Laschen geneigte, keilförmig ausgebildete Anlauffläche 162 auf. Aufgrund der keilförmigen Anlaufflächen der Riegel wird das Blatt 106 im Verlauf eines Verriegelungsvorgangs solange mit einer zunehmend höheren Kraft gegen die Zarge 102 gezogen, bis sich eine Planfläche 164 des zargenseitigen Riegels R₁ unter die blattseitige Lasche L₁ schiebt. Infolgedessen ergibt sich im Zusammenwirken mit in der Zeichnung nicht dargestellten Dichtelementen ein hermetisch dichter Abschluss des Blattes 106 innerhalb der Zargenöffnung 110 der Zarge 102 im geschlossenen und vollständig verriegelten Zustand der Tür- oder Lukenanordnung 100.

Der Betätigungshebel 120 ist im Drehpunkt 132 mittels eines Podestes 166 auf der Blattinnenseite 118 des Blattes 106 gelagert und hierbei etwa um eine Viertelumdrehung **bzw.** 90° verschwenkbar. Beidseits des Drehpunktes 132 des Betätigungshebels 120 weist dieser den Betätigungsfinger 140 **bzw.** einen Betätigungshaken sowie den hiervon wegweisenden Handgriff 134 auf. Durch den kurzen Betätigungsfinger 140 des Betätigungshebels 120 ist die Koppeleinrichtung 130 des Verriegelungssystems 116 durch den in Relation hierzu langen Handgriff 134 mit einem geringen Krafteinsatz betätigbar, das heißt in den beiden Umfangsrichtungen U_{1,2} linear verschiebbar. Aufgrund der Koppeleinrichtung 130 besteht in Abhängigkeit von der Stellung des Betätigungshebels 120 nicht immer eine mechanische Kopplung zwischen dem Betätigungsfinger 140 und dem Verriegelungssystem 116. Die Koppeleinrichtung 130 ist hingegen fest mit dem Synchronmechanismus 126 und dem daran angeordneten Riegel R₁ verbunden, wodurch sich der Riegel R₁ sowie die übrigen hier nicht dargestellten Riegel entsprechend in Abhängigkeit von der Stellung des Betätigungshebels 120 in beiden Umfangsrichtungen U_{1,2} zur Freigabe oder zum Blockieren der Aussparung A₁ in der Zarge 102 bzw. entlang der Seite 144 des Blattes 106 verschieben.

Die Koppeleinrichtung 130 verfügt über einen angenähert dreieckförmigen, verschwenkbaren Mitnehmer 170, der mittels eines Zapfens 172 geführt ist. Zu diesem Zweck läuft der Zapfen 172 in einer kreisbogenförmigen Führung 174 eines Deckels 176 der Koppeleinrichtung 130. Der Mitnehmer 170 befindet sich in der Darstellung von Fig. 3 in einer mittels einer nicht dargestellten Feder vorgespannten Grundstellung, aus der der Mitnehmer 170 erst nach Überwindung der Vorspannkraft in Richtung eines gekrümmten schwarzen Pfeils 180 durch das Anlaufen des Betätigungsfingers 140 des Betätigungshebels 120 herausschwenkbar ist.

Die Figur 4 zeigt einen vergrößerten Ausschnitt der perspektivischen Ansicht des Verriegelungssystems sowie des Betätigungshebels der Tür- oder Lukenanordnung von Fig. 3 im Entriegelungszustand.

Die Tür- oder Lukenanordnung 100 umfasst die umlaufende Zarge 102 sowie das darin verschwenkbar aufgenommene Blatt 106 zum Verschließen der Zargenöffnung 110.

Der Betätigungshebel 120 ist im Drehpunkt 132 mittels des Podestes 166 an der Blattinnenseite 118 des Blattes 106 um etwa 90° verschwenkbar aufgenommen. Der hohe Ver- und Entriegelungskräfte ermöglichende Handgriff 134 des Betätigungshebels 120 weist zur ausreichenden Beabstandung von der Zarge 102 den gekröpften Abschnitt 136 auf und der in Relation hierzu kurze, gekrümmte Betätigungsfinger 140 des Betätigungshebels 102 verfügt über einen freien, fingerkuppenartigen Endabschnitt 190. Der Betätigungsfinger 140 und der Handgriff 134 sind beidseits des Drehpunktes 132 ausgebildet.

Die Koppeleinrichtung 130 weist ein U-Profil 194 mit einem kurzen Schenkel 196 und einem langen, parallel zu dem kurzen Schenkel 196 verlaufenden Schenkel 198 auf, zwischen denen ein Quersteg 200 verläuft, der mit dem Synchronmechanismus 126 fest verbunden ist. Der lange Schenkel 198 ist mittels eines L-förmigen Abschnitts 202 ebenfalls mit dem Synchronmechanismus 126 verbunden. Im Bereich des Abschnitts 202 ist der Mitnehmer 170 angelenkt, der in Richtung des Betätigungsfingers 140 vorgespannt ist. In der hier illustrierten Grundstellung des Mitnehmer 170 ist dieser erst nach Überwindung der Vorspannkraft durch das Anlaufen des Betätigungsfingers 140 aus der gezeigten Grundstellung in Richtung des Pfeils 180 heraus schwenkbar.

Der Mitnehmer 170 weist eine Rückenfläche 206 und eine Anlauffläche 208 auf. An der Anlauffläche 208 ist der Zapfen 172 zur zusätzlichen Führung des Mitnehmers 170 in der kreisbogenförmigen Führung des hier nicht dargestellten Deckels der Koppeleinrichtung 130 vorgesehen. Darüber hinaus verfügt der Mitnehmer 170 über eine Seitenfläche 210. Die Rückenfläche 206 und die Seitenfläche 210 des Mitnehmers 170 sind etwa gleich lang und verlaufen hier lediglich exemplarisch im Wesentlichen rechtwinklig zueinander. Im Bereich einer gedachten Schnittlinie zwischen einer nur strichpunktiert angedeuteten Verlängerung der Anlauffläche 208 und der Seitenfläche 210 ist der Mitnehmer 170 in einem endseitigen Drehpunkt 212 eines kurzen Vorsprungs 214 angelenkt. Dieser parallel zu dem Quersteg 200 orientierte Vorsprung 214 ist zwischen dem L-förmigen Abschnitt 202 und dem langen Schenkel 198 des U-Profils 194 platziert.

Beidseits des freien Endabschnitts 190 des Betätigungsfingers 140 erstrecken sich eine konvexe Außenfläche 218 und eine konkave Innenfläche 220, wobei sich eine nicht bezeichnete Querschnittsfläche des Betätigungsfingers 140 ausgehend vom freien Endabschnitt 190 bis zum Drehpunkt 132 des Betätigungshebels 120 stetig vergrößert.

Durch das Verschwenken des Betätigungshebels 120 um etwa 90° in Richtung des schwarzen Drehpfeils 226 - ausgehend von dem hier gegebenen Entriegelungszustand des Verriegelungssystems 116 der Tür- oder Lukenanordnung 100 - gleitet die konkave Innenfläche 220 des Betätigungsfingers 140 an dem kurzen Schenkel 196 des U-Profils 194 der Koppeleinrichtung 130 entlang und verschiebt diese zusammen mit dem Synchronmechanismus 126 und den daran befestigten Riegeln R_{1,2} in der Umfangsrichtung U₁. Infolgedessen verschieben sich die zargenseitigen Riegel R_{1,2} über die zargenseitigen Aussparungen A_{1,2}, bis diese vollständig bedeckt sind und untergreifen zugleich die blattseitigen Laschen L_{1,2}, wodurch der vollständige Verriegelungszustand des Verriegelungssystems 116 der Tür- oder Lukenanordnung 100 erreicht ist. Dasselbe gilt für alle übrigen, hier nicht dargestellten Laschen, Riegel und zargenseitigen Aussparungen (vgl. insb. Fig. 1, 2). Der Mitnehmer 170 verbleibt bei diesem Vorgang in der hier gezeigten unverschwenkten Grundstellung.

Der Synchronmechanismus 126 des Verriegelungssystems 116 ist optional unabhängig von dem Betätigungshebel 120 mittels eines zeichnerisch lediglich gestrichelt angedeuteten, bevorzugt nicht selbsthemmenden Aktors 230 in die Umfangsrichtung U₁ verschiebbar. Somit kann die Tür- oder Lukenanordnung 100 im (geschlossenen) Entriegelungszustand mittels des Aktors 230 zumindest in den Verriegelungszustand versetzt werden (vgl. Fig. 5), wobei davon ausgegangen wird, dass sich der Betätigungshebel 120 in der hier gezeigten Parallelposition zu der Seite 144 des Blattes 106 befindet.

Der Aktor 230 kann fernbedienbar und/oder mittels eines lokal im Bereich der Tür- oder Lukenanordnung 100 vorgesehenen Bedienelements von dem Benutzer manuell bedienbar sein. Der Aktor 230 ist bevorzugt nicht selbsthemmend ausgebildet, das heißt der Benutzer kann mit Hilfe des mit dem Mitnehmer 170 der Koppeleinrichtung 130 zusammenwirkenden Betätigungshebel 120 die Tür- oder Lukenanordnung 100 erforderlichenfalls auch manuell aus dem - mittels des Aktors 230 aktivierten - Verriegelungszustand in den Entriegelungszustand zurückversetzen.

Nach dem manuellen Einstellen des Verriegelungszustands ohne den Einsatz des Aktors 230 befindet sich der Handgriff 134 des Betätigungshebels 120 in der Orthogonalposition in Bezug zu der Seite 144 des Blattes 106, das heißt der Handgriff 134 verläuft aus Benutzersicht quer zur Zargenöffnung 110 (vgl. insb. Fig. 2). Verschwenkt der Benutzer nunmehr den Betätigungshebel 120 um etwa 90° entgegen dem Drehpfeil 226 läuft die konvexe Außenfläche 218 des Betätigungsfingers 140 gegen die Anlauffläche 208 des Mitnehmers 170 - der in dieser Richtung nicht zurückweicht und in seiner Position verharrt - an und verschiebt das U-Profil 194 der Koppeleinrichtung 130 zusammen mit dem Synchronmechanismus 126 und den daran angeordneten Riegeln R_{1,2} in der Umfangsrichtung U₂ zurück in die hier gezeigte, entriegelte Stellung. Der Entriegelungszustand des Verriegelungssystems 116 ist wieder erreicht, wenn die Riegel R_{1,2} die Aussparungen A_{1,2} vollständig frei gegeben haben und der Hintergriff der blattseitigen Laschen L_{1,2} durch die Riegel R_{1,2} aufgehoben ist.

Der vorstehend beschriebene Bewegungsablauf erfolgt entgegen der bevorzugten Betätigungsrichtung des Aktors 230, der aus diesem Grund nicht selbsthemmend ausgeführt ist bzw. einen Freilauf aufweist. Im Entriegelungszustand von Fig. 4 befindet sich der Betätigungshebel 120 in der Parallelposition in Relation zu der Seite 144 des Blattes 106, das heißt der Betätigungshebel 120 steht aus Benutzersicht senkrecht innerhalb der Zargenöffnung 110.

Die Figur 5 zeigt eine perspektivische Ansicht des Verriegelungssystems und des Betätigungshebels der Tür- oder Lukenanordnung von Fig. 4 im Verriegelungszustand. Das Blatt 106 verschließt die Zargenöffnung 110 der Zarge 102 vollständig, sodass die Tür- oder Lukenanordnung 100 verschlossen ist. Die Riegel R_{1,2} untergreifen die Laschen L_{1,2} und überdecken hierbei zugleich die zargenseitigen Aussparungen A_{1,2}, so dass sich die Tür- oder Lukenanordnung 100 zusätzlich im Verriegelungszustand befindet. Der Handgriff 134 des Betätigungshebels 120 ist aufgrund der vorangegangenen manuellen Betätigung in der Orthogonalposition in Relation zu der Seite 144 des Blattes 106. Der Betätigungsfinger 140 weist den freien Endabschnitt 190 sowie die konvexe Außenfläche 218 und die konkave Innenfläche 220 auf. Durch das benutzerseitige Verschwenken des Betätigungshebels 120 in Richtung des schwarzen Drehpfeils 240 drückt die konvexe Außenfläche 218 des Betätigungsfingers 140 gegen die Anlauffläche 208 des Mitnehmers 170, der jedoch in dieser Richtung dem Betätigungsfinger 140 nicht ausweicht bzw. in seiner Grundstellung verharrt. Infolgedessen verschiebt sich das U-Profil 194 der Koppeleinrichtung 130 mit dem Synchronmechanismus 126 in die zweite Umfangsrichtung U₂, so dass die zargenseitigen Riegel R_{1,2} die Aussparungen A_{1,2} freigeben. Zugleich wird der Hintergriff der blattseitigen Laschen L_{1,2} durch die zargenseitigen Riegel R_{1,2} aufgehoben. Demzufolge ist der Entriegelungszustand erreicht und die Laschen L_{1,2} können durch die zargenseitigen Aussparungen A_{1,2} hindurchtreten, so dass sich das Blatt 106 aus der Zargenöffnung 110 der Zarge 102 zum Öffnen der Tür- oder Lukenanordnung 100 herausschwenken lässt.

Im Zuge der vorstehend erläuterten Verschiebung des Synchronmechanismus 126 wird der nicht selbsthemmende Aktor 230 entsprechend mit in der Umfangsrichtung U₁ eingefahren.

Wurde der Verriegelungszustand ausgehend vom Entriegelungszustand der Tür- oder Lukenanordnung 100 gemäß Fig. 4 mittels des Aktors 230 - das heißt bei in der Parallelposition befindlichem Betätigungshebel 120 - aktiviert, so ist ein manuelles Aufheben des Verriegelungszustands möglich. Hierzu wird der Betätigungshebel 120 durch Verschwenken entgegen der Richtung des Drehpfeils 240 ausgehend von der dann gegebenen Parallelposition (hier nicht dargestellt) zunächst in seine Orthogonalposition verbracht, wobei der Betätigungsfinger 140 an der Rückenfläche 206 des Mitnehmers 170 entlangläuft und diesen in Richtung des Pfeils 180 drückt, wobei der Mitnehmer 170 nach dem Passieren des Betätigungsfingers 140 aufgrund der Vorspannkraft der Feder in seine Grundstellung zurück schnappt. Anschließend kann der Betätigungshebel 120 durch das Verschwenken in der Richtung des Drehpfeils 240 wieder in die Parallelposition verbracht werden, wodurch die konvexe Außenfläche 218 des Betätigungsfingers 140 an der Anlauffläche 208 des in der Grundstellung verharrenden Mitnehmers 170 entlang gleitet, und sich das U-Profil 194 der Koppeleinrichtung 130 zusammen mit den Riegeln R_{1,2} in der, der Umfangsrichtung U₁ entgegen gesetzt orientierten Umfangsrichtung U₂ verschiebt, bis der Entriegelungszustand erreicht ist (vgl. insb. Fig. 4).

Im Ergebnis ist ein benutzerseitiges, manuelles Entriegeln der Tür- oder Lukenanordnung 100 ausgehend von einem mittels des Aktors 230 aktivierten Verriegelungszustands durch das benutzerseitiges Runterschwenken und anschließendes wieder Hochschwenken des Betätigungshebels 120 um jeweils etwa 90° aufgrund der Sperrklinkenwirkung des Mitnehmers 170 möglich.

Die Figur 6 zeigt eine alternative Ausführungsform des Verriegelungssystems der Tür- oder Lukenanordnung in einem teilweise verriegelten Zustand. Das Blatt 106 verschließt wiederum die Zargenöffnung 110 der Zarge 102 der Tür- oder Lukenanordnung 100. Das Verriegelungssystem 116 befindet sich hier noch in einem teilverriegelten Zustand, da der Riegel R₁ die Aussparung A₁ noch nicht vollständig freigegeben hat und somit die Lasche L₁ zum Öffnen des Blattes 106 nicht durch die Aussparung A₁ hindurchtreten kann. Durch das Verschieben der Koppeleinrichtung 130 und des mit diesem verbundenen Synchronmechanismus 126 in der Umfangsrichtung U₁ wird der Verriegelungszustand und durch das Verschieben in einer hierzu entgegen gesetzten Umfangsrichtung U₂ wird umgekehrt der Entriegelungszustand eingenommen. Die angenähert U-förmige Koppeleinrichtung 130 ist über den Quersteg 200 sowie den näherungsweise L-förmigen Abschnitt 202 mit dem Synchronmechanismus 126 mechanisch verbunden. Der Betätigungshebel 120 ist von dem Benutzer um den Drehpunkt 132 verschwenkbar. Der Betätigungsfinger 140 und der gekröpfte Abschnitt 136 des Betätigungshebels 120 sind beidseits des Drehpunkts 132 nach Art eines zweiseitigen Hebels ausgebildet.

Im Unterschied zu der vorstehend erläuterten Ausführungsform ist ein Mitnehmer 250 der Koppeleinrichtung 130 hier im Wesentlichen quaderförmig mit, der besseren Übersicht halber nicht bezeichneten, gerundeten Enden ausgebildet (vgl. insb. Fig. 3 bis 5, Bezugsziffer 130). Der Mitnehmer 250 ist in einem Drehpunkt 254 bzw. einer Lagerstelle an einer Gabel 252 um einen Winkel von ungefähr 30° bis 60° verschwenkbar aufgenommen. Die Gabel 252 stellt eine Fortsetzung des Vorsprungs 214 der Koppeleinrichtung 130 dar, wobei der Vorsprung 214 an dem langen Schenkel 198 der Koppeleinrichtung 130 ausgebildet ist und in Richtung des Blattes 106 weist. Die Gabel 252 verfügt über zwei, der besseren Übersicht halber ebenfalls nicht bezeichnete Schenkel, deren freie Endabschnitte 256, 258 jeweils angenähert die Formgebung eines Viertelkreisrings aufweisen. Die Schenkel der Gabel 252 verlaufen hierbei parallel beabstandet zueinander.

Der Mitnehmer 250 weist einen ersten gabelseitigen Abschnitt 264 auf, der zwischen den Schenkeln der Gabel 252 verschwenkbar aufgenommen ist. Darüber hinaus weist der Mitnehmer 250 einen in Richtung des Betätigungsfingers 140 weisenden, zweiten Abschnitt 266 mit einer höheren Materialstärke auf, der an den ersten Abschnitt 264 anschließt. Zwischen dem ersten und dem zweiten Abschnitt 264, 266 des Mitnehmers 250 besteht aufgrund der erhöhten Materialstärke des zweiten Abschnitts 266 mindestens eine gerundet ausgebildete Schulter S. Diese mindestens eine Schulter S liegt an mindestens einer, gleichfalls nicht bezeichneten konkaven Innenfläche der viertelkreisringförmigen Endabschnitte 256, 258 der Gabel 252 an. Der Mitnehmer 250 ist darüber hinaus mittels eines nicht sichtbaren Vorspannelements, wie beispielsweise einem Federelement, einem elastomeren Element oder dergleichen, gegen die konkaven Innenflächen der freien Endabschnitte 256, 258 der Gabel 252 beaufschlagt. In den zweiten Abschnitt 266 des Mitnehmers 250 ist darüber hinaus oberseitig ein Befestigungselement 270, ein Zapfen oder dergleichen vorgesehen, das zur zusätzlichen Führung des Mitnehmers 250 in der hier nicht dargestellten kreisbogenförmigen Führung **bzw.** der Kulisse in dem Deckel der Koppeleinrichtung dient (vgl. Fig. 3, Bezugsziffern 130, 172, 174, 176).

Die Funktion des Mitnehmers 250 ist identisch mit der des Mitnehmers der Koppeleinrichtung in Fig. 4, 5 (vgl. insb. Bezugsziffer 130, 170). Wird der Betätigungsfinger 140 mit Hilfe des Betätigungshebels 120 im Uhrzeigersinn um den Drehpunkt 132 verschwenkt, so kann der Mitnehmer 250 nach Überwinden der Kraftwirkung des Vorspannelements in Richtung der Zarge 102 ausweichen und nach dem Passieren des Betätigungsfingers 140 in die Ausgangsstellung von Fig. 6 zurückspringen. Hierbei gleitet der Betätigungsfinger 140 zunächst entlang einer planen Rückenfläche 272 des zweiten Abschnitts 266 des Mitnehmers 250. Nach dem Zurückspringen des Mitnehmers 250 gleitet der Betätigungsfinger 140 entlang des kurzen Schenkels 196 der Koppeleinrichtung 130 und verschiebt diese zusammen mit dem Synchronmechanismus 126 in der Umfangsrichtung U₂ der Zarge 102, bis der vollständige Verriegelungszustand erreicht ist.

Wird der Betätigungsfinger 140 entgegen dem Uhrzeigersinn um den Drehpunkt 132 verschwenkt, so kann der Mitnehmer 250 nicht ausweichen. Denn die mindestens eine gerundete Schulter S des Mitnehmers 250 stützt sich an mindestens einer der konkav gekrümmten Innenflächen mindestens eines Endabschnittes 256, 258 der Gabel 252 ab, die in dieser Schwenkrichtung somit als ein Widerlager für den Mitnehmer 250 fungiert. Der Betätigungsfinger 140 gleitet in dieser Schwenkrichtung entlang einer der Rückenfläche 272 gegenüberliegenden Anlauffläche 274 des zweiten Abschnitts 266 des Mitnehmers 250. Infolgedessen wird die Koppeleinrichtung 130 zusammen mit der Synchroneinrichtung 126 wieder in die zweite Umfangsrichtung U₂ verschoben, bis der vollständige Entriegelungszustand erreicht ist.

Der zur automatisierten Betätigung von Koppeleinrichtung 130 und Synchronmechanismus 126 vorgesehene Aktor ist hier der besseren zeichnerischen Übersicht halber nicht dargestellt (vgl. Fig. 4, 5, Bezugsziffer 230).

Die Erfindung betrifft eine Tür- oder Lukenanordnung 100, insbesondere für ein Fahrzeug oder ein Gebäude, wobei die Tür- oder Lukenanordnung 100 ein verschwenkbar in einer Zarge 102 aufgenommenes Blatt 106 zum Verschließen einer Zargenöffnung 110 aufweist. Erfindungsgemäß ist vorgesehen, dass die Zarge 102 ein Verriegelungssystem 116 zum Verriegeln des Blattes 106 mit der Zarge 102 und das Blatt 106 einen Betätigungshebel 120 zum Betätigen des Verriegelungssystems 116 aufweist. Infolgedessen kann die geschlossene Tür- oder Lukenanordnung 100 auf intuitive Art und Weise von einem Benutzer manuell in einen Verriegelungszustand oder einen Entriegelungszustand versetzt werden. Darüber hinaus ist ein mittels eines Aktors 230 aktivierter Verriegelungszustand durch den Benutzer manuell aufhebbar.

### Bezugszeichenliste

- 100: Tür- oder Lukenanordnung
- 102: Zarge
- 106: Blatt
- 110: Zargenöffnung
- 112: Innenseite (Tür- oder Lukenanordnung)
- 116: Verriegelungssystem
- 118: Blattinnenseite
- 120: Betätigungshebel
- 126: Synchronmechanismus
- 130: Koppeleinrichtung
- 132: Drehpunkt (Betätigungshebel)
- 134: (langer) Handgriff
- 136: gekröpfter Abschnitt
- 140: (kurzer) Betätigungsfinger
- 144: Seite (Blatt)
- 150: schwarzer Pfeil
- 152: schwarzer Pfeil
- 160: schwarzer Pfeil
- 162: Anlauffläche (Riegel)
- 164: Planfläche (Riegel)
- 166: (Lager-)Podest
- 170: Mitnehmer
- 172: Zapfen
- 174: kreisbogenförmige Führung
- 176: Deckel
- 180: gekrümmter schwarzer Pfeil
- 190: freier Endabschnitt (Betätigungsfinger)
- 194: U-Profil (Koppeleinrichtung)
- 196: kurzer Schenkel (Koppeleinrichtung)
- 198: langer Schenkel (Koppeleinrichtung)
- 200: Quersteg (Koppeleinrichtung)
- 202: Abschnitt(Koppeleinrichtung)
- 206: Rückenfläche (Mitnehmer)
- 208: Anlauffläche (Mitnehmer)
- 210: Seitenfläche (Mitnehmer)
- 212: Drehpunkt (Mitnehmer)
- 214: Vorsprung
- 218: konvexe Außenfläche (Betätigungsfinger)
- 220: konkave Innenfläche (Betätigungsfinger)
- 226: schwarzer Drehpfeil
- 230: Aktor
- 240: schwarzer Drehpfeil
- 250: Mitnehmer (2. Var.)
- 252: Gabel
- 254: Drehpunkt
- 256: freier Endabschnitt (Gabel)
- 258: freier Endabschnitt (Gabel)
- 264: erster Abschnitt (Mitnehmer)
- 266: zweiter Abschnitt (Mitnehmer)
- 270: Befestigungselement
- 272: Rückenfläche (Mitnehmer)
- 274: Anlauffläche (Mitnehmer)

- A₁: Aussparung (Zarge)
- L_{1,...,12}: Laschen
- R_{1,...,12}: Riegel
- S: Schulter (Mitnehmer)
- S_{1,...4}: Scharnier (Blatt, Zarge)

- U₁: erste Umfangsrichtung (verriegeln)
- U₂: zweite Umfangsrichtung (entriegeln)

## Patentansprüche

1. Tür- oder Lukenanordnung (100), insbesondere für ein Fahrzeug oder ein Gebäude, wobei die Tür- oder Lukenanordnung (100) ein verschwenkbar in einer Zarge (102) aufgenommenes Blatt (106) zum Verschließen einer Zargenöffnung (110 aufweist, wobei die Zarge (102) ein Verriegelungssystem (116) zum Verriegeln des Blattes (106) mit der Zarge (102) und das Blatt (106) einen Betätigungshebel (120) zum Betätigen des Verriegelungssystems (116) aufweist, **dadurch gekennzeichnet, dass** das Verriegelungssystem (116) eine Koppeleinrichtung (130) mit einem verschwenkbar angelenkten Mitnehmer (170, 250) aufweist, der nach dem Passieren eines Betätigungsfingers (140) des Betätigungshebels (120) aufgrund einer Vorspannkraft einer Feder in seine Grundstellung zurückschnappt und beim Übergang vom Verriegelungszustand in den Entriegelungszustand entgegen der Kraftwirkung des anlaufenden Betätigungsfingers in seiner Grundstellung verharrt.

2. Tür- oder Lukenanordnung (100) nach Patentanspruch 1, **dadurch gekennzeichnet, dass** der Betätigungshebel (120) zweiseitig ausgebildet ist und um einen Drehpunkt (132) verschwenkbar an dem Blatt (106) aufgenommen ist, wobei der Betätigungshebel (120) beidseits des Drehpunkts (132) einen langen Handgriff (134) und einen kurzen Betätigungsfinger (140) aufweist und der Betätigungsfinger dazu ausgebildet ist, mittels der Koppeleinrichtung (130) das Verriegelungssystem (116) zu betätigen.

3. Tür- oder Lukenanordnung (100) nach einem der Patentansprüche 1 oder 2, **dadurch gekennzeichnet, dass** sich der Handgriff (120) in einem Entriegelungszustand des Verriegelungssystems (116) in einer Parallelposition in Bezug zu einer der Koppeleinrichtung (130) zugewandten Seite (144) des Blattes (106) und in einem Verriegelungszustand in einer Orthogonalposition hierzu befindet.

4. Tür- oder Lukenanordnung (100) nach Patentanspruch 3, **dadurch gekennzeichnet, dass** das Verriegelungssystem (116) eine Mehrzahl von umfangsseitig verteilten Riegeln (R_{1,...,12}) aufweist, wobei die Riegel (R_{1,...,12}) im Verriegelungszustand jeweils eine blattseitige Lasche (L_{1,...,12}) hintergreifen und dabei eine jeweils für den Durchtritt einer Lasche (L_{1,...,12}) vorgesehene zargenseitige Aussparung (A_{1,...,12}) blockieren und die Riegel (R_{1,...,12}) im Entriegelungszustand die jeweils zugeordnete zargenseitige Aussparung (A_{1,...,12}) für den Durchtritt der zugeordneten Lasche (L_{1,...,12}) freigeben und den Hintergriff der jeweiligen Lasche (l_{1,...,12})aufheben.

5. Tür- oder Lukenanordnung (100) nach Patentanspruch 4, **dadurch gekennzeichnet, dass** die Riegel (R_{1,...,12}) des Verriegelungssystems (116) jeweils eine keilförmig geneigte Anlauffläche (162) für jeweils eine blattseitige Lasche (L_{1,...,12}) aufweisen, wobei die Anlaufflächen (162) jeweils in Richtung der Laschen (L_{1,...,12}) geneigt sind.

6. Tür- oder Lukenanordnung (100) nach Patentanspruch 4 oder 5, **dadurch gekennzeichnet, dass** beim Übergang vom Entriegelungszustand in den Verriegelungszustand ein freier Endabschnitt (190) des Betätigungsfingers (140) an einer Rückenfläche (206, 272) des Mitnehmers (170, 250) entlang gleitet, wobei dieser aus einer Grundstellung zurückweicht und eine konkave Innenfläche (220) des Betätigungsfingers (140) an einem kurzen Schenkel (196) eines U-Profils (194) der Koppeleinrichtung (130) entlang gleitet und das U-Profil (194) und die mit diesem mittels eines Synchronmechanismus (126) verbundenen Riegel (R_{1,...,12}) in einer ersten Umfangsrichtung (U₁) der Zarge (102) verschiebt, bis der Verriegelungszustand erreicht ist.

7. Tür- oder Lukenanordnung (100) nach Patentanspruch 4 bis 6, **dadurch gekennzeichnet, dass** beim Übergang vom Verriegelungszustand in den Entriegelungszustand der Mitnehmer (170, 250) entgegen der Kraftwirkung des anlaufenden Betätigungsfingers (140) in seiner Grundstellung verharrt, so dass eine konvexe Außenfläche (218) des Betätigungsfingers (140) an einer Anlauffläche (208, 274) des Mitnehmers (170, 250) entlang gleitet und das U-Profil (194) und die mit diesem mittels des Synchronmechanismus (126) verbundenen Riegel (R_{1,...,12}) in einer der ersten Umfangsrichtung (U₁) entgegen gesetzten zweiten Umfangsrichtung (U₂) der Zarge (102) mitnimmt bis der Entriegelungszustand erreicht ist.

8. Tür- oder Lukenanordnung (100) nach einem der Patentansprüche 1 bis 7, **dadurch gekennzeichnet, dass** das Verriegelungssystem (116) mittels mindestens eines Aktors (230) in den Verriegelungszustand versetzbar ist.

9. Tür- oder Lukenanordnung (100) nach Patentanspruch 8, **dadurch gekennzeichnet, dass** der mittels des mindestens einen Aktors (230) aktivierte Verriegelungszustand des Verriegelungssystems (116) durch das Verschwenken des Handgriffs (134) in die Orthogonalposition und anschließendes Verschwenken in die Parallelposition manuell aufhebbar ist.

10. Tür- oder Lukenanordnung (100) nach einem der Patentansprüche 1 bis 9, **dadurch gekennzeichnet, dass** der Handgriff (134) des Betätigungshebels (120) einen gekröpften Abschnitt (136) aufweist.

11. Fahrzeug oder Gebäude mit mindestens einer Tür- oder Lukenanordnung (100) nach einem der Patentansprüche 1 bis 10.

## Claims

1. A door or hatch assembly (100), in particular for a vehicle or a building, wherein the door or hatch assembly (100) has a leaf (106) which is pivotably received in a frame (102) for closing a frame opening (110), wherein the frame (102) has a locking system (116) for locking the leaf (106) to the frame (102) and the leaf (106) has an actuating lever (120) for actuating the locking system (116), **characterised in that** the locking system (116) has a coupling device (130) with a pivotably articulated driver (170, 250) which, after the passing of an actuating finger (140) of the actuating lever (120), snaps back into its basic position due to a pretensioning force of a spring and, during the transition from the locked state into the unlocked state, remains in its basic position counter to the action of the force of the approaching actuating finger.

2. The door or hatch assembly (100) according to Claim 1, **characterised in that** the actuating lever (120) is configured on two sides and is pivotably received on the leaf (106) about a pivot point (132), wherein the actuating lever (120) has a long handle (134) and a short actuating finger (140) on both sides of the pivot point (132) and the actuating finger is configured to actuate the locking system (116) by means of the coupling device (130).

3. The door or hatch assembly (100) according to one of Claims 1 or 2, **characterised in that** in an unlocked state of the locking system (116) the handle (120) is in a parallel position relative to a side (144) of the leaf (106) associated with the coupling device (130) and in a locked state is located in an orthogonal position thereto.

4. The door or hatch assembly (100) according to Claim 3, **characterised in that** the locking system (116) has a plurality of locking bars (R₁,...,₁₂) distributed over the periphery, wherein in the locked state the locking bars (R₁,...,₁₂) engage in each case behind a leaf-side tab (L₁,...,₁₂) and at the same time block a frame-side recess (A₁,...,₁₂) provided in each case for the passage of a tab (L₁,...,₁₂), and in the unlocked state the locking bars (R₁,...,₁₂) release the respectively associated frame-side recess (A₁,...,₁₂) for the passage of the associated tab (L₁,...,₁₂) and cancel the rear engagement of the respective tab (L₁,...,₁₂).

5. The door or hatch assembly (100) according to Claim 4, **characterised in that** the locking bars (R₁,...,₁₂) of the locking system (116) have in each case a contact surface (162) which is inclined in a wedge-shaped manner for one respective leaf-side tab (L₁,...,₁₂), wherein the contact surfaces (162) are inclined in each case in the direction of the tabs (L₁,...,₁₂).

6. The door or hatch assembly (100) according to Claim 4 or 5, **characterised in that**, during the transition from the unlocked state into the locked state, a free end portion (190) of the actuating finger (140) slides along a rear surface (206, 272) of the driver (170, 250), wherein it moves back from a basic position and a concave inner surface (220) of the actuating finger (140) slides along a short leg (196) of a U-shaped profile (194) of the coupling device (130) and displaces the U-shaped profile (194) and the locking bars (R₁,...,₁₂) connected thereto by means of a synchronous mechanism (126) in a first peripheral direction (U₁) of the frame (102) until the locked state is reached.

7. The door or hatch assembly (100) according to Claim 4 to 6, **characterised in that**, during the transition from the locked state into the unlocked state, the driver (170, 250) remains in its basic position counter to the action of the force of the approaching actuating finger (140), such that a convex outer surface (218) of the actuating finger (140) slides along a contact surface (208, 274) of the driver (170, 250) and entrains the U-shaped profile (194) and the locking bars (R₁,...,₁₂) connected thereto by means of the synchronous mechanism (126) in a second peripheral direction (U₂) of the frame (102) counter to the first peripheral direction (U₁) until the unlocked state is reached.

8. The door or hatch assembly (100) according to one of Claims 1 to 7, **characterised in that** the locking system (116) can be moved into the locked state by means of at least one actuator (230).

9. The door or hatch assembly (100) according to Claim 8, **characterised in that** the locked state of the locking system (116) which is activated by means of the at least one actuator (230) can be manually cancelled by pivoting the handle (134) into the orthogonal position and subsequently pivoting into the parallel position.

10. The door or hatch assembly (100) according to one of Claims 1 to 9, **characterised in that** the handle (134) of the actuating lever (120) has a cranked portion (136).

11. A vehicle or building having at least one door or hatch assembly (100) according to one of Claims 1 to 10.

## Revendications

1. Agencement de porte ou d'écoutille (100), en particulier pour un véhicule ou un bâtiment, sachant que l'agencement de porte ou d'écoutille (100) comporte un panneau (106) logé pouvant pivoter dans un châssis dormant (102) pour fermer une ouverture de dormant (110), sachant que le châssis dormant (102) comporte un système de verrouillage (116) pour verrouiller le panneau (106) avec le châssis dormant (102) et le panneau (106) comporte un levier d'actionnement (120) pour actionner le système de verrouillage (116), **caractérisé en ce que** le système de verrouillage (116) comporte un dispositif d'accouplement (130) avec un entraîneur (170, 250) articulé de façon pivotable , qui se réenclenche dans sa position de base après le passage d'un ergot d'actionnement (140) du levier d'actionnement (120) en raison d'une force de précontrainte d'un ressort et demeure dans sa position de base lors du passage de l'état de verrouillage à l'état de déverrouillage en opposition à l'effet dynamique de l'ergot d'actionnement venant en butée .

2. Agencement de porte ou d'écoutille (100), **caractérisé en ce que** le levier d'actionnement (120) est constitué de deux côtés et est logé sur le panneau (106) pouvant pivoter autour d'un point de rotation (132), sachant que le levier d'actionnement (120) comporte des deux côtés du point de rotation (132) une longue poignée (134) et un court ergot d'actionnement (140) et l'ergot d'actionnement est constitué pour actionner le système de verrouillage (116) au moyen du dispositif d'accouplement (130).

3. Agencement de porte ou d'écoutille (100) selon l'une quelconque des revendications 1 ou 2, **caractérisé en ce que** la poignée (120) se trouve à cet effet dans un état de déverrouillage du système de verrouillage (116) dans une position parallèle par rapport à un côté (144) du panneau (106) tourné vers le dispositif d'accouplement (130) et dans un état de verrouillage, dans une position orthogonale.

4. Agencement de porte ou d'écoutille (100) selon la revendication 3, **caractérisé en ce que** le système de verrouillage (116) comporte une pluralité de pênes (R_{1,...,12}) répartis en périphérie, sachant que les pênes (R_{1,...,12}) à l'état de verrouillage viennent respectivement saisir par l'arrière une languette (L_{1,...,12}) du côté panneau et bloquent à cet effet un évidement (A_{1,...,12}) du côté dormant respectivement prévu pour le passage d'une languette (L_{1,...,12}) et les pênes (R_{1,...,12}) à l'état de déverrouillage libèrent l'évidement (A_{1,...,12}) du côté dormant respectivement attribué pour le passage de la languette (L_{1,...,12}) attribuée et suppriment la saisie par l'arrière de la languette respective (l_{1,...,12}).

5. Agencement de porte ou d'écoutille (100) selon la revendication 4, **caractérisé en ce que** les pênes (R_{1,...,12}) du système de verrouillage (116) comportent respectivement une surface de butée (162) inclinée en forme de coin pour respectivement une languette (L_{1,...,12}) du côté panneau, sachant que les surfaces de butée (162) sont inclinées respectivement en direction des languettes (L_{1,...,12}).

6. Agencement de porte ou d'écoutille (100) selon la revendication 4 ou 5, **caractérisé en ce que** lors du passage de l'état de déverrouillage à l'état de verrouillage une section d'extrémité libre (190) de l'ergot d'actionnement (140) coulisse le long d'une surface arrière (206, 272) de l'entraîneur (170, 250), sachant que celui-ci recule d'une position de base et une surface intérieure concave (220) de l'ergot d'actionnement (140) coulisse le long d'une branche courte (196) d'un profilé en U (194) du dispositif d'accouplement (130) et déplace le profilé en U (194) et les pênes (R_{1....12}) reliés à celui-ci au moyen d'un mécanisme synchrone (126) dans une première direction périphérique (U1) du châssis dormant (102) jusqu'à ce que l'état de verrouillage soit atteint.

7. Agencement de porte ou d'écoutille (100) selon l'une quelconque des revendications 4 à 6, **caractérisé en ce que** lors du passage de l'état de verrouillage à l'état de déverrouillage, l'entraîneur (170, 250) demeure dans sa position de base en opposition à l'effet dynamique de l'ergot d'actionnement (140) venant en butée de telle manière qu'une surface extérieure convexe (218) de l'ergot d'actionnement (140) coulisse le long d'une surface de butée (208, 274) de l'entraîneur (170, 250) et entraîne le profilé en U (194) et les pênes (R_{1...,12}) reliés à celui-ci au moyen du mécanisme synchrone (126) dans une première direction périphérique (U₁) en opposition à une deuxième direction périphérique (U₂) du châssis dormant (102) jusqu'à ce que l'état de déverrouillage soit atteint.

8. Agencement de porte ou d'écoutille (100) selon l'une quelconque des revendications 1 à 7, **caractérisé en ce que** le système de verrouillage (116) peut être déplacé à l'état de verrouillage au moyen d'au moins un actionneur (230).

9. Agencement de porte ou d'écoutille (100) selon la revendication 8, **caractérisé en ce que** l'état de verrouillage du système de verrouillage (116) activé au moyen d'au moins un actionneur (230) peut être supprimé manuellement en faisant pivoter la poignée (134) dans la position orthogonale et par un pivotement suivant dans la position parallèle.

10. Agencement de porte ou d'écoutille (100) selon l'une quelconque des revendications 1 à 9, **caractérisé en ce que** la poignée (134) du levier d'actionnement (120) comporte une section coudée (136).

11. Véhicule ou bâtiment avec au moins un agencement de porte ou d'écoutille (100) selon l'une quelconque des revendications 1 à 10.
